# EUROPÄISCHE PATENTANMELDUNG

(11) **EP 4 548 818 A1**
(43) Veröffentlichungstag der Anmeldung: **07.05.2025**
(21) Anmeldenummer: 23207923.6
(22) Anmeldetag: 06.11.2023
(51) Int. Cl.: A47G 25/06, A47F 5/04, A43D 95/10

(54) **MODULARER GARDEROBENSTÄNDER**

(71) Anmelder: Ingoglia, Dario, 88416 Erlenmoos (DE)
(72) Erfinder: Ingoglia, Dario, 88416 Erlenmoos (DE)
(74) Vertreter: Hentrich Patent- & Rechtsanwaltspartnerschaft mbB

(57) **Zusammenfassung**

Die Erfindung betrifft einen modularen Garderobenständer (100), der mit einem Standfuß (102) und einem sich senkrecht vom Standfuß (102) erstreckenden Ständerteil (104) gebildet ist, wobei in den Standfuß (102) eine Schublade (106) integriert ist, und wobei das dem Standfuß (102) abgewandte Ende des Ständerteils (104) mit einem Kopfteil (108) zur Aufnahme eines Hutes oder eines Helmes oder einer sonstigen Kopfbedeckung gebildet ist. Ein abseits des Ständerteils (104) vorhandener Bereich des Standfußes (102) und/oder ein abseits des Standfußes vorhandener Bereich des Ständerteils (104) ist aus einem magnetisierbaren oder magnetischen Material gebildet, und mindestens ein magnetisch koppelbares Ergänzungsbauteil (200) ist zur magnetischen Koppelung mit dem Standfuß (102) und/oder mit dem Ständerteil (104) vorhanden.

## Beschreibung

Die Erfindung betrifft einen modularen Garderobenständer, der mit einem Standfuß und einem sich senkrecht vom Standfuß erstreckenden Ständerteil gebildet ist, wobei in den Standfuß eine Schublade integriert ist, und wobei das dem Standfuß abgewandte Ende des Ständerteils mit einem Kopfteil zur Aufnahme eines Hutes oder eines Helmes oder einer sonstigen Kopfbedeckung gebildet ist.

Es sind eine ganze Anzahl an Vorrichtungen bekannt, die genutzt werden können, um Kleidungsstücke aufzuhängen. Es gibt Garderoben in den unterschiedlichsten Größen und Ausführungen, beispielsweise aus Holz, Metall oder Kunststoff. Entweder sind die Vorrichtungen fest mit zumindest einer Wand und/oder dem Fußboden und/oder Decke verbunden, oder sie sind derart ausgebildet, dass sie frei an einer beliebigen Stelle platziert werden können. Bekannt sind auch Ständerfüße mit einklappbaren und/oder einziehbaren Standbeinen, wie bei Stativen. Diese Ständerfüße sind aufwendig mit Scharnieren und Führungen versehen.

Die DE 20 2004 004 259 U1 beschreibt einen variablen Aufbewahrungsständer für unterschiedliche Utensilien, bestehend aus mindestens einem kreuzförmigen Standfuß, einer mehrteiligen, variabel kombinierbaren Mittelsäule und in die Mittelsäule einsteckbarer Bügel sowie Streben. Die Druckschriften DE 297 06 597 U1, DE 20 2014 006 717 U1, DE 20 2010 002 073 und DE 20 2022 102 262 U1 betreffen eine Halterung für einen Helm.

In der DE 10 2018 115 636 A1 wird ein Stativ zum Aufstellen eines Gegenstandes offenbart, wobei das Stativ aus einem Ständer und einem an dem Ständer befestigten Stativfuß besteht. Aus den Druckschriften CN 215 304 822 U und CN 107 684 317 A sind teleskopierbar höhenverstellbare Kleiderständer bekannt, die eine Schublade vorsehen.

Es ist die Aufgabe der vorliegenden Erfindung, einen verbesserten Garderobenständer bereitzustellen, der modular verändert und/oder erweitert werden kann.

Diese Aufgabe wird durch einen modularen Garderobenständer mit den Merkmalen des Anspruchs 1 gelöst. Vorteilhafte Ausgestaltungen mit zweckmäßigen Weiterbildungen der Erfindung sind in den abhängigen Ansprüchen angegeben.

Der erfindungsgemäße modulare Garderobenständer zeichnet sich dadurch aus, dass ein abseits des Ständerteils vorhandener Bereich des Standfußes und/oder dass ein abseits des Standfußes vorhandener Bereich des Ständerteils aus einem magnetisierbaren oder magnetischen Material gebildet ist, und dass mindestens ein magnetisch koppelbares Ergänzungsbauteil zur magnetischen Koppelung mit dem Standfuß und/oder mit dem Ständerteil vorhanden ist. Besonders von Vorteil ist bei diesem Garderobenständer, dass die Einzelteile mittels magnetischen Materials frei positionierbar sind und somit die Garderobe modular auf individuelle Bedürfnisse angepasst werden kann.

Durch die erfindungsgemäß integrierte Schublade können auch kleinere Teile, wie beispielsweise Schlüssel, direkt an bzw. in dem Garderobenständer aufbewahrt werden, ohne dass sie verloren gehen oder unkontrolliert herumrutschen können.

Es ist von Vorteil, wenn an dem Ständerteil eine sich senkrecht bezüglich dem Ständerteil erstreckende Schiene befestigt oder magnetisch befestigbar ist, die mindestens zwei Befestigungselemente für die Aufnahme einer Hose umfasst. Damit wird ermöglicht, dass die Hose unabhängig von anderen Kleidungsstücken aufgehängt werden kann, was gerade zum Trocknen der Hose oder einem vereinfachten Zugang zu der Hose von Vorteil ist.

Beim Garderobenständer ist die Schiene vorzugsweise ein Ergänzungsbauteil. Das Kopfteil kann vorzugsweise als Kugelkopf ausgestaltet sein. Diese Ausgestaltung ist besonders für die Lagerung einer Motorradbekleidung bevorzugt. Die Nutzung eines Kugelkopfes dient der materialschonenden Aufnahme eines Sturzhelmes, eines Motorradhelmes oder einer sonstigen Kopfbedeckung.

Es gibt die Möglichkeit, beispielsweise wenn einheitliche Hosenbreiten vorliegen, den Garderobenständer derart auszugestalten, dass die Befestigungselemente in Form von hervorstehenden feststehenden Nippeln an der Schiene gebildet sind, wobei die Nippel unbeweglich an der Schiene befestigt sind. Die Nippel vermeiden ein Abrutschen der Hose von der Schiene, bzw. von dem modularen Garderobenständer, an dem die Schiene magnetisch verbunden ist; ein Verschweißen der Schiene mit dem Ständerteil ist ebenfalls möglich.

Bei unterschiedlichen Hosenbreiten ist es jedoch von Vorteil, wenn die Befestigungselemente zumindest abschnittsweise entlang der Schiene verstellbar sind. So kann jede Person nach ihrer individuellen Kleidungsgröße, den Garderobenständer anpassen.

Eine vorteilhafte Ausgestaltung des modularen Garderobenständers ist dadurch gegeben, dass die Befestigungselemente in Form von Haken vorliegen, wodurch ein Abrutschen der an der Schiene befestigten Hose vermieden werden kann.

Um die Kopfbedeckung, insbesondere den Helm, aufzuhängen und gegebenenfalls zusätzlich abzustützen, vor allem bei schwerer Schutzkleidung wie einem Motorradhelm, hat es sich als vorteilhaft erwiesen, wenn an dem Ständerteil ein Bügel befestigt ist. Der Bügel ist multifunktional und dient beispielsweise dem Aufhängen eines Kleiderbügels, der unterstützenden Aufnahme eines Schutzhelmes oder der Fixierung eines Kinnriemens, um ein Herabstürzen bei Helmen zu vermeiden.

In einer weiteren Ausgestaltung erstreckt sich der Bügel nur einseitig vom Ständerteil und spart damit enorm Platz ein, insbesondere dann, wenn der modulare Garderobenständer an oder nahe einer Wand aufgestellt ist.

Von Vorteil ist es ferner, wenn das Ständerteil werkzeuglos höhenverstellbar ist. Damit kann jede Person ohne übermäßigen Kraftaufwand und ohne zusätzliches Werkzeug die Garderobe an die gewünschte Höhe anpassen.

Hierbei kommt es beispielsweise in Betracht, dass das Ständerteil aus einem mit dem Standfuß verbundenen, feststehenden Teil und einem relativ bezüglich dem Standfuß verstellbaren bewegbaren Teil gebildet ist, wobei das feststehende Teil bezüglich des bewegbaren Teils mit einem Feststellglied zeitweise feststellbar ist.

Um eine werkzeuglose Arretierung des Ständerteils zu ermöglichen, sind Rastbolzen oder andersartige Feststellglieder, insbesondere Flügel-, Stern-, oder Knebelschrauben, verwendbar.

Eine weitere Ausgestaltungsmöglichkeit ergibt sich dadurch, dass das feststehende Teil mit einem Lochraster versehen ist, und dass das Feststellglied aus einem dem bewegbaren Teil zugeordneten Rastbolzen besteht. Dadurch ist ein leichtes Verstellen ohne Werkzeug möglich, bei dem keine große Kraftanstrengung aufgewendet werden muss.

Vorteilhaft ist es, wenn das Ergänzungsbauteil in Form einer Auflageplatte gebildet ist, die sich senkrecht bezüglich dem Ständerteil erstreckt, wenn die Auflageplatte magnetisch mit dem Ständerteil gekoppelt ist. Dadurch ist eine frei positionierbare Halterung gegeben, die nach den Bedürfnissen oder zu lagernden Gegenständen hinsichtlich ihrer Position veränderbar ist. Es ist auch die vorteilhafte Möglichkeit gegeben, dass die Auflageplatte magnetisch an dem Standfuß angebracht ist.

Es besteht außerdem die Möglichkeit, dass die Standfläche der Auflageplatte derart ausgestaltet ist, dass eine oder mehrere Aufkantungen vorliegen. Damit können beispielsweise mehrere Schlüssel gleichzeitig abgelegt werden, ohne dass sie herunterfallen oder herunterrutschen.

Das Ergänzungsbauteil liegt vorzugsweise - alternativ oder ergänzend - in Form einer Halterung vor, die sich aus einer Standfläche, einer sich senkrecht von der Standfläche erstreckenden Rückwand, sowie einer sich senkrecht von der Rückwand erstreckeckenden Aufnahmeplatte mit mindestens einer Aufnahmeöffnung gebildet ist. Dabei ist die Rückwand der Halterung vorzugsweise mit einem oder mit mehreren Magneten versehen, um die Halterung magnetisch mit dem Ständerteil zu koppeln.

Eine vorteilhafte Möglichkeit ist dadurch gegeben, dass die Standfläche eine oder mehrere Aufkantungen umfasst, damit die Dosen einen sicheren Stand haben und nicht umkippen.

In einer bevorzugten Ausgestaltung des erfindungsgemäßen Garderobenständers ist die Halterung als eine Dosenhalterung gebildet, deren Aufnahmeplatte sich im Wesentlichen deckungsgleich parallel zu der Standfläche erstreckt und mindestens zwei der Aufnahmeöffnungen umfasst.

In einer vorteilhaften Weiterführung des erfindungsgemäßen Garderobenständers ist die Halterung als eine Pflege- und/oder Reinigungsmittelhalterung gebildet, deren Aufnahmeplatte sich unvollständig, nur bereichsweise parallel zu der Standfläche erstreckt und lediglich eine einzige Aufnahmeöffnung umfasst. Dadurch kann das Pflege- und Reinigungsmittel sorgfältig aufbewahrt werden, ohne auszulaufen.

Zur Aufbewahrung von Handschuhen, vor allem von Lederhandschuhen zum Motorradfahren, ist es von Vorteil, wenn das Ergänzungsbauteil alternativ oder ergänzend in Form einer Handschuhhalterung vorliegt, die eine magnetisch mit dem Ständerteil koppelbare Basis umfasst, und die aus zwei sich v-förmig von der Basis erstreckenden Streben gebildet ist. Damit werden die Handschuhe gut durchlüftet und im gegebenen Falle auch getrocknet.

Um auch andere Teile, Kleidungsstücke oder Gegenstände an dem Garderobenständer aufzuhängen, ist es vorteilhaft, wenn das Ergänzungsbauteil alternativ oder ergänzend in Form einer Rucksack- und/oder Taschenhalterung vorliegt, die zwei versetzt zueinander angeordnete Basisteile zur magnetischen Koppelung mit dem Ständerteil umfasst. Die Basisteile umfassen dabei vorzugsweise jeweils einen Magnet oder mehrere Magnete. Die Basisteile sind über eine Senkrechtstrebe miteinander verbunden und an einem ersten Ende der Senkrechtstrebe ist eine Horizontalstrebe angeordnet, die zwei gegenüberliegende Enden umfasst, wobei an jedem Ende der Horizontalstrebe eine Seitenstrebe angebracht ist, die sich von einem zweiten Ende der Senkrechtstrebe erstreckt.

Eine zuverlässige Aufbewahrung ist dadurch gewährleistet, wenn sich bei dieser Ausgestaltung einer Rucksack- und/oder Taschenhalterung die Seitenstreben v-förmig zueinander erstrecken.

Für die Aufbewahrung von Schuhen, insbesondere von Lederschuhen für beispielsweise Motorradfahrer, liegt das Ergänzungsbauteil alternativ oder ergänzend in Form eines Schuhhalters vor, der nach Art eines Stabs gebildet ist. Dabei ist ein erstes Ende des Stabes mit einer krümmungsfreien Oberfläche zur magnetischen Koppelung mit dem Standfuß und/oder mit dem Ständerteil gebildet, und ein zweites Ende des Stabes umfasst eine gekrümmte Oberfläche zur Aufnahme eines Schuhes. Die krümmungsfreie Oberfläche ist vorzugsweise durch einen Magneten realisiert. Die gekrümmte Oberfläche dient der schonenden Aufnahme eines Schuhs. Mit Hilfe des Schuhhalters lässt sich ein einzelner Schuh aufbewahren, wobei er seine Form behält und bei Nässe gut trocknen kann.

Eine bevorzugte Weitergestaltung sieht vor, dass in den Schuhhalter eine elektrisch betreibbare Heizung integriert ist, die bei der Koppelung der ungekrümmten Oberfläche mit dem Standfuß und/oder mit dem Ständerteil elektrisch versorgt wird. Dadurch kann der Schuh bei Nässe schnell getrocknet werden. Außerdem ist er angenehm warm, wenn der Schuh vom modularen Garderobenständer genommen und angezogen wird.

Um Seile, Riemen oder Kabel ordentlich aufzuhängen, besteht eine vorteilhafte Ausgestaltung des Garderobenständers darin, dass das Ergänzungsbauteil alternativ oder ergänzend in Form einer Seilhalterung vorliegt. Die Seilhalterung ist dabei aus einem magnetisch mit dem Standfuß und/oder mit dem Ständerteil koppelbaren Zentralteil mit einer Basisplatte gebildet. Dabei stehen von der Basisplatte zwei Finger hervor, wobei jeder der Finger gegenüber der Basisplatte unter einem Winkel von zwischen 30 Grad und 50 Grad, insbesondere unter einem Winkel von 45 Grad, hervorstehend gebildet ist.

Von Vorteil ist es ferner, wenn der Standfuß auf seiner dem Ständerteil abgewandten Seite mit einer Mehrzahl an Rollen versehen ist, wovon mindestens eine der Rollen mit einer Feststelleinrichtung versehen ist. Dadurch kann der Garderobenständer variabel bewegt werden bzw. gerollt werden, ohne viel Kraft aufzuwenden.

Es ist auch die vorteilhafte Ausgestaltungsmöglichkeit gegeben, dass der Standfuß auf seiner dem Ständerteil abgewandten Seite mit einer Mehrzahl an rutschhemmenden Gummifüßen versehen ist, wodurch der Garderobenständer einen festen Stand hat.

Die vorstehend in der Beschreibung genannten Merkmale und Merkmalskombinationen sowie die nachfolgend in der Figurenbeschreibung genannten und/oder in den Figuren allein gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen als von der Erfindung umfasst und offenbart anzusehen, die in den Figuren nicht explizit gezeigt oder erläutert sind, jedoch durch separierte Merkmalskombinationen aus den erläuterten Ausführungen hervorgehen und erzeugbar sind.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen. Dabei zeigen:
- Fig. 1: eine Perspektivansicht eines modularen Garderobenständers;
- Fig. 2: eine Seitenansicht des Garderobenständers nach Figur 1 ;
- Fig. 3: eine Perspektivansicht eines modularen Garderobenständers mit Rollen;
- Fig. 4: eine Seitenansicht des Garderobenständers aus Figur 2;
- Fig. 5: eine Unteransicht eines Ergänzungsbauteils in Form einer Schiene mit einer Nut, in welcher die Befestigungselemente in Form von Haken (nicht gezeigt) geführt sind;
- Fig. 6: eine Seitenansicht eines Ergänzungsbauteils in Form einer Schiene ohne eine Nut, bei welcher die Befestigungselemente in Form von feststehenden Nippeln gebildet sind;
- Fig. 7: eine Perspektivansicht eines Ergänzungsbauteils in Form einer Auflageplatte;
- Fig. 8: eine Perspektivansicht eines Ergänzungsbauteils in Form einer Dosenhalterung;
- Fig. 9: eine Perspektivansicht eines Ergänzungsbauteils in Form einer Pflege- und/oder Reinigungsmittelhalterung;
- Fig. 10: eine Seitenansicht eines Ergänzungsbauteils in Form einer Handschuhhalterung;
- Fig. 11: eine Seitenansicht eines Ergänzungsbauteils in Form einer Rucksack- und/oder Taschenhalterung;
- Fig. 12: eine Seitenansicht zweier Ergänzungsbauteile in Form von Schuhhaltern;
- Fig. 13: eine Perspektivansicht eines Ergänzungsbauteils in Form einer Seilhalterung; und
- Fig. 14: eine Seitenansicht eines modularen Garderobenständers auf Rollen, an welchem Ergänzungsbauteile angebracht sind in Form einer Auflageplatte, in Form einer Taschen- und/oder Rucksackhalterung, in Form einer Dosenhalterung, in Form von zwei Schuhhaltern und in Form einer Pflege- und/oder Reinigungsm ittelhalterung.

In den Figuren 1 und 2 ist ein modularer Garderobenständer 100 gezeigt, der mit einem Standfuß 102 und einem sich senkrecht vom Standfuß 102 erstreckenden Ständerteil 104 gebildet ist. Das Ständerteil 104 kann unlösbar fest mit dem Standfuß 102 verbunden, zum Beispiel verschweißt, sein. Das Ständerteil 104 kann auch lösbar mit dem Standfuß 104 verbunden, zum Beispiel verschraubt, sein. In den Standfuß 102 ist eine Schublade 106 integriert, die mit einem Griff 184 ausgezogen werden kann.

Das dem Standfuß 102 abgewandte Ende des Ständerteils 104 ist mit einem Kopfteil 108 zur Aufnahme eines Hutes oder eines Helmes oder einer sonstigen Kopfbedeckung gebildet. Das Kopfteil 108 ist insbesondere für die Aufnahme eines Motorradhelms mit einem runden Kugelkopf gebildet, wobei dem Ständerteil 104 zusätzlich ein sich lediglich einseitig erstreckender Bügel 114 zugeordnet ist, der dafür sorgt, dass ein auf dem Kugelkopf aufgenommener Helm nicht abrutschen kann.

Ein abseits des Ständerteils 104 vorhandener Bereich des Standfußes 102 und ein abseits des Standfußes vorhandener Bereich des Ständerteils 104 ist vorliegend aus einem magnetisierbaren oder magnetischen Material gebildet.

Das Ständerteil 104 ist vorliegend vertikal teleskopierbar gebildet. Hierzu umfasst das Ständerteil 104 ein mit dem Standfuß 102 verbundenes feststehendes Teil 116 und ein relativ bezüglich dem Standfuß 102, und damit bezüglich dem feststehenden Teil 116 verstellbaren bewegbaren Teil 118, an welchem dann das Kopfteil 108 angebracht ist. Das feststehende Teil 116 des Ständerteils 104 kann dann unlösbar fest mit dem Standfuß 102 verbunden, zum Beispiel verschweißt, sein. Das feststehende Teil 116 des Ständerteils 104 kann auch lösbar mit dem Standfuß 104 verbunden, zum Beispiel verschraubt, sein. Um die Größe des modularen Garderobenständers festzulegen, lässt sich das feststehende Teil 116 bezüglich dem bewegbaren Teil 118 mit einem Feststellglied 120 zeitweise festlegen. Die Veränderung unter Nutzung des Feststellglieds 120 ermöglicht es dem Nutzer einen individuell einrichtbaren Garderobenständer zu benutzen, der an die Bedürfnisse des Nutzers angepasst werden kann.

Das Ständerteil 104 ist vorliegend werkzeuglos höhenverstellbar und kann jederzeit an die gewünschte Höhe angepasst werden. Um eine werkzeuglose Höhenverstellung des Ständerteils 104 zu realisieren, weist das feststehende Teil 116 vorliegend ein Lochraster 122 auf (Fig. 14), in dessen Löcher ein dem bewegbaren Teil 118 zugeordneter Rastbolzen 124 eingreifen kann, um die Höhenlage festzulegen. Auch der Einsatz eines anderen Feststellgliedes 120, beispielsweise in Form einer Flügel-, einer Stern-, oder einer Knebelschraube ist möglich. Es ist dabei in allen Varianten alternativ auch eine rasterlose Arretierung mittels Klemmung durch die Schrauben möglich. Auf diese Weise liegt dann keine durch den Rastloch-Abstand vorgegebene diskrete Längenveränderung vor, sondern es kann eine durchgängige/kontinuierliche Längenverstellung erfolgen.

Aus der Ansicht nach Figur 2 lässt sich entnehmen, dass der Standfuß 102 auf seiner dem Ständerteil 104 abgewandten Seite mit Gummifüßen 174 versehen ist. Diese verstärken einen sicheren und nicht verschiebbaren Stand des Garderobenständers 100.

Anstelle der Gummifüße 174 können auch Rollen 176 Einsatz finden, wie bei dem modularen Garderobenständer 100 der Figuren 3 und 4 gezeigt ist. Dieser Garderobenständer 100 weist mit Ausnahme der Rollen 176 dieselben Elemente wie der Garderobenständer gemäß der Figuren 1 und 2 auf. Durch die Nutzung der Rollen 176 kann der Garderobenständer 100 aber variabel bewegt werden bzw. gerollt werden, ohne viel Kraft aufzuwenden. Den Rollen 176 ist vorliegend mindestens eine Feststelleinrichtung 178 zugeordnet, damit die gewünschte Position des modularen Garderobenständers 100 festgelegt werden kann.

Der Garderobenständer 100 erhält seine Modularität dadurch, dass ihm mindestens ein magnetisch koppelbares Ergänzungsbauteil 200 zur magnetischen Koppelung mit dem Standfuß 102 und/oder mit dem Ständerteil 104 zugeordnet ist. Hierfür umfasst der in den Figuren gezeigte modulare Garderobenständer 100 einen Bereich des Standfußes 102 und einen Bereich des Ständerteils 104, der aus einem magnetisierbaren oder magnetischen Material gebildet ist.

An dem Ständerteil 104 ist beispielhaft eine sich senkrecht bezüglich dem Ständerteil 104 erstreckende Schiene 110, insbesondere magnetisch unter Nutzung eines Magneten 180, befestigt. Bei einer magnetischen Befestigung bildet die Schiene 110 eines der Ergänzungsbauteile 200.

In der Gestaltung des modularen Garderobenständers gemäß den Figuren 1 und 2 ist die Schiene 110 entsprechend der Darstellung nach Figur 5 gebildet, wobei sie eine Nut 188 bereitstellt, in welcher mindestens zwei Befestigungselemente 112, vorliegend in Form von Haken, für die Aufnahme einer Hose geführt sind. Damit Hosen unterschiedlicher Größe gelagert werden können, lässt sich der Abstand zwischen den Befestigungselementen 112 verändern; hierfür werden die Befestigungselemente 112 in der Schiene 110 verschoben.

Die Befestigungselemente 112 können in einer anderen Ausgestaltungsmöglichkeit der Schiene 110, wie sie in Figur 6 gezeigt ist, als feststehende Nippel 186 an der Schiene 110 angeordnet sein, wenn beispielsweise Hosen einheitlicher Größe aufgehängt werden sollen. Diese Nippel 186 sind dabei dann unbeweglich an der Schiene 110 befestigt, vorzugsweise einstückig mit der Schiene 110 gebildet, wodurch ein Abrutschen der Hose vermieden werden kann.

In Figur 7 ist das Ergänzungsbauteil 200 in Form einer Auflageplatte 126 gezeigt. Die Auflageplatte 126 erstreckt sich senkrecht bezüglich dem Ständerteil 104, wobei die Auflageplatte 126 magnetisch mit dem Ständerteil 104 gekoppelt wird. Hierfür ist ein Magnet 180 vorgesehen. Dadurch ist eine frei positionierbare Auflageplatte 126 an dem Standfuß 102 und/oder dem Ständerteil 104 gegeben. Vorliegend weist die Auflageplatte 126 mehrere Aufkantungen 140 auf, damit keine abgelegten Gegenstände von der Auflageplatte 126 herunterrutschen.

Das Ergänzungsbauteil 200 kann aber auch in Form einer Halterung 128 vorliegen. Diese Halterung ist in Figur 8 in Form einer Dosenhalterung 138 dargestellt. Die Dosenhalterung 138 umfasst eine sich senkrecht von einer Standfläche 130 erstreckende Rückwand 132, der ein Magnet 180 zugeordnet ist. Ferner umfasst die Dosenhalterung 138 eine sich senkrecht von der Rückwand 132 erstreckeckende Aufnahmeplatte 134 mit mindestens einer Aufnahmeöffnung 136. Dabei ist die Rückwand 132 also magnetisch mit dem Ständerteil 104 und/oder mit dem Standfuß 102 koppelbar. Auch die Standfläche 130 umfasst eine oder mehrere Aufkantungen 140. Bei der vorliegend gezeigten Dosenhalterung 138 ist die Aufnahmefläche 136 im Wesentlichen deckungsgleich parallel zu der Standfläche 130 gebildet. Vorliegend sind zwei der Aufnahmeöffnungen 136 vorhanden, diese Anzahl ist aber rein exemplarisch und eine andere Anzahl ist möglich. Es können beispielsweise auch drei oder mehr als drei Aufnahmeöffnungen 136 vorhanden sein. In manchen Ausgestaltungen liegen höchsten sechs Aufnahmeöffnungen 136 vor.

Eine weitere Ausgestaltung einer Halterung 128 wird in Figur 9 gezeigt, wobei dort die Halterung 128 eine Pflege- und/oder Reinigungsmittelhalterung 142 ist. Es ist dabei nur eine einzige Aufnahmeöffnung 136 vorhanden, wobei die Aufnahmeplatte 134 sich nur bereichsweise parallel zu der Standfläche 130 erstreckt. Dadurch kann das Pflege- und Reinigungsmittel sorgfältig aufbewahrt werden, ohne auszulaufen und trotzdem ist noch genügend Platz, um andere Gegenstände abzustellen.

In Figur 10 ist ein Ergänzungsbauteil 200 in Form einer Handschuhhalterung 144 gezeigt, die eine magnetisch mit dem Ständerteil 104 koppelbare Basis 146 umfasst. Der Basis 146 ist dabei insbesondere ein Magnet 180 zugeordnet. Die Handschuhhalterung 144 ist gebildet aus zwei sich v-förmig von der Basis 146 erstreckenden Streben 148. Damit werden die Handschuhe einzeln aufgehängt, gut durchlüftet und - sofern erforderlich - auch getrocknet.

Die Figur 11 zeigt ein Ergänzungsbauteil 200 in Form einer Rucksack- und/oder Taschenhalterung 150, wobei zwei Basisteile 152 verbunden ist mit einer Senkrechtstrebe 154. An einem ersten Ende der Senkrechtstrebe 154 ist eine Horizontalstrebe 156 angeordnet, wobei an jedem Ende der Horizontalstrebe 156 eine Seitenstrebe 158 angebracht ist, die sich von einem zweiten Ende der Senkrechtstrebe 154 v-förmig erstreckt. Auch hier sind Nippel 182 fest an der Horizontalstrebe 156 angeordnet (endständig), um zu vermeiden, dass eine aufgehängte Tasche oder ein aufgehängter Rucksack herunterrutscht. Diese Nippel 182 sind analog ausgestaltet zu denjenigen Nippeln 186, die bei einer nicht-verschiebbaren Lösung einer Schiene 110 für eine Hosenhalterung vorliegen.

In Figur 12 wird ein Ergänzungsbauteil 200 in Form eines Schuhhalters 160 gezeigt, der vorliegend nach Art eines Stabs gebildet ist. Dabei ist ein erstes Ende des Stabes mit krümmungsfreien Oberfläche 162 zur magnetischen Koppelung 180 mit dem Standfuß 102 und/oder mit dem Ständerteil 104 gebildet. Der krümmungsfreien Oberfläche 162 ist vorzugsweise ein Magnet 180 zugeordnet. Ein zweites Ende des Stabes umfasst eine gekrümmte Oberfläche 164 zur Aufnahme eines Schuhes. Dadurch wird der Schuh einzeln aufbewahrt und der Schuhhalter 160 kann variabel an dem Garderobenständer 100 angebracht werden. Nicht näher gezeigt aber von Vorteil ist die in den Schuhhalter 160 integrierte elektrisch betreibbare Heizung; sie kann automatisch mit Strom versorgt werden, wenn der Schuhhalter 160 magnetisch gekoppelt ist.

Um Seile, Riemen oder Kabel ordentlich aufzuhängen, ist in Figur 13 ein Ergänzungsbauteil 200 in Form einer Seilhalterung 166 gezeigt. Die Seilhalterung 166 ist dabei aus einem magnetisch - wieder mit einem Magneten 180 - mit dem Standfuß 102 und/oder mit dem Ständerteil 104 koppelbaren Zentralteil 168 mit einer Basisplatte 170 gebildet. Am Zentralteil 168 liegt ein im Querschnitt T-förmiger Haken 190 vor. Außerdem stehen von der Basisplatte 170 zwei Finger 172 hervor, wobei jeder der Finger 172 gegenüber der Basisplatte 170 unter einem Winkel von zwischen 30 Grad und 50 Grad, vorliegend unter einem Winkel von 45 Grad, hervorstehend gebildet ist.

In Figur 14 ist abschließend noch ein modularer Garderobenständer 100 gezeigt, der den bisher beschriebenen Garderobenständern 100 gemäß der Figuren 3 und 4 entspricht. Er ist aber mit einer Mehrzahl an Ergänzungsbauteilen 200 versehen ist. Er umfasst die Auflageplatte 126 aus Figur 5 an seinem Ständerteil 104, die Dosenhalterung 138 aus Figur 6 an seinem Ständerteil 104, die Pflege- und/oder Reinigungsmittelhalterung aus Figur 7 an seinem Standfuß 102, die Handschuhhalterung aus Figur 8 an seinem Ständerteil 104, die Rucksack- und/oder Taschenhalterung 150 aus Figur 9 an seinem Ständerteil 104 und zwei der Schuhhalter 160 aus Figur 10 an seinem Standfuß 102.

### BEZUGSZEICHENLISTE

- 100: Modularer Garderobenständer
- 102: Standfuß
- 104: Ständerteil
- 106: Schublade
- 108: Kopfteil
- 110: Schiene
- 112: Befestigungselemente
- 114: Bügel
- 116: feststehendes Teil (Ständerteil)
- 118: bewegbares Teil (Ständerteil)
- 120: Feststellglied
- 122: Lochraster
- 124: Rastbolzen
- 126: Auflageplatte
- 128: Halterung
- 130: Standfläche (Halterung)
- 132: Rückwand (Halterung)
- 134: Aufnahmeplatte (Halterung)
- 136: Aufnahmeöffnung (Halterung)
- 138: Dosenhalterung
- 140: Aufkantung
- 142: Pflege- und/oder Reinigungsmittelhalterung
- 144: Handschuhhalterung
- 146: Basis (Handschuhhalterung)
- 148: Strebe (Handschuhhalterung)
- 150: Rucksack- und/oder Taschenhalterung
- 152: Basisteil (Rucksack- und/oder Taschenhalterung)
- 154: Senkrechtstrebe (Rucksack- und/oder Taschenhalterung)
- 156: Horizontalstrebe (Rucksack- und/oder Taschenhalterung)
- 158: Seitenstrebe (Rucksack- und/oder Taschenhalterung)
- 160: Schuhhalter
- 162: krümmungsfreie Oberfläche (Schuhhalter)
- 164: gekrümmte Oberfläche (Schuhhalter)
- 166: Seilhalterung
- 168: Zentralteil (Seilhalterung)
- 170: Basisplatte (Seilhalterung)
- 172: Finger (Seilhalterung)
- 174: Gummifuß
- 176: Rolle
- 178: Feststelleinrichtung
- 180: Magnet
- 182: Nippel (Rucksack- und/oder Taschenhalterung)
- 184: Griff (Schublade)
- 186: Nippel (Schiene)
- 188: Nut
- 190: Haken (Seilhalterung)
- 200: Ergänzungsbauteil

## Patentansprüche

1. Modularer Garderobenständer (100), der mit einem Standfuß (102) und einem sich senkrecht vom Standfuß (102) erstreckenden Ständerteil (104) gebildet ist, wobei in den Standfuß (102) eine Schublade (106) integriert ist, und wobei das dem Standfuß (102) abgewandte Ende des Ständerteils (104) mit einem Kopfteil (108) zur Aufnahme eines Hutes oder eines Helmes oder einer sonstigen Kopfbedeckung gebildet ist, **dadurch gekennzeichnet, dass** ein abseits des Ständerteils (104) vorhandener Bereich des Standfußes (102) und/oder dass ein abseits des Standfußes (102) vorhandener Bereich des Ständerteils (104) aus einem magnetisierbaren oder magnetischen Material gebildet ist, und dass mindestens ein magnetisch koppelbares Ergänzungsbauteil (200) zur magnetischen Koppelung mit dem Standfuß (102) und/oder mit dem Ständerteil (104) vorhanden ist.

2. Modularer Garderobenständer (100) nach Anspruch 1, **dadurch gekennzeichnet, dass** an dem Ständerteil (104) eine sich senkrecht bezüglich dem Ständerteil (104) erstreckende Schiene (110) befestigt oder magnetisch befestigbar ist, die mindestens zwei Befestigungselemente (112) für die Aufnahme einer Hose umfasst.

3. Modularer Garderobenständer (100) nach Anspruch 2, **dadurch gekennzeichnet, dass** die Befestigungselemente (112) zumindest abschnittsweise entlang der Schiene (110) verstellbar sind.

4. Modularer Garderobenständer (100) nach einem der Ansprüche 1 bis 3, **dadurch gekennzeichnet, dass** an dem Ständerteil (104) ein Bügel (114) befestigt ist.

5. Modularer Garderobenständer (100) nach einem der Ansprüche 1 bis 4, **dadurch gekennzeichnet, dass** das Ständerteil (104) werkzeuglos höhenverstellbar ist.

6. Modularer Garderobenständer nach einem der Ansprüche 1 bis 5,
**dadurch gekennzeichnet, dass** das Ergänzungsbauteil (200) in Form einer Auflageplatte (126) gebildet ist, die sich senkrecht bezüglich dem Ständerteil (104) erstreckt, wenn die Auflageplatte (126) magnetisch mit dem Ständerteil (104) gekoppelt ist.

7. Modularer Garderobenständer (100) nach einem der Ansprüche 1 bis 6, **dadurch gekennzeichnet, dass** das Ergänzungsbauteil (200) in Form einer Halterung (128) vorliegt, die sich aus einer Standfläche (130), einer sich senkrecht von der Standfläche (130) erstreckenden Rückwand (132), sowie einer sich senkrecht von der Rückwand (132) erstreckeckenden Aufnahmeplatte (134) mit mindestens einer Aufnahmeöffnung (136) gebildet ist, wobei die Rückwand (132) magnetisch mit dem Ständerteil (104) koppelbar ist.

8. Modularer Garderobenständer (100) nach Anspruch 7, **dadurch gekennzeichnet, dass** die Halterung (128) als eine Dosenhalterung (138) gebildet ist, deren Aufnahmeplatte (134) sich im Wesentlichen deckungsgleich parallel zu der Standfläche (130) erstreckt und mindestens zwei der Aufnahmeöffnungen (136) umfasst.

9. Modularer Garderobenständer (100) nach Anspruch 7, **dadurch gekennzeichnet, dass** die Halterung (128) als eine Pflege- und/oder Reinigungsmittelhalterung (142) gebildet ist, deren Aufnahmeplatte (134) sich unvollständig, nur bereichsweise parallel zu der Standfläche (130) erstreckt und lediglich eine einzige Aufnahmeöffnung (136) umfasst.

10. Modularer Garderobenständer (100) nach einem der Ansprüche 1 bis 9, **dadurch gekennzeichnet, dass** das Ergänzungsbauteil (200) in Form einer Handschuhhalterung (144) vorliegt, die eine magnetisch mit dem Ständerteil (104) koppelbare Basis (146) umfasst, und die aus zwei sich v-förmig von der Basis (146) erstreckenden Streben (148) gebildet ist.

11. Modularer Garderobenständer (100) nach einem der Ansprüche 1 bis 10, **dadurch gekennzeichnet, dass** das Ergänzungsbauteil (200) in Form einer Rucksack- und/oder Taschenhalterung (150) vorliegt, die zwei versetzt zueinander angeordnete Basisteile (152) zur magnetischen Koppelung mit dem Ständerteil (104) umfasst, wobei die Basisteile (152) über eine Senkrechtstrebe (154) miteinander verbunden sind, und wobei an einem ersten Ende der Senkrechtstrebe (154) eine Horizontalstrebe (156) angeordnet ist, die zwei gegenüberliegende Enden umfasst, wobei an jedem Ende der Horizontalstrebe (156) eine Seitenstrebe (158) angebracht ist, die sich von einem zweiten Ende der Senkrechtstrebe (154) erstreckt.

12. Modularer Garderobenständer (100) nach einem der Ansprüche 1 bis 11, **dadurch gekennzeichnet, dass** das Ergänzungsbauteil (200) in Form eines Schuhhalters (160) vorliegt, der nach Art eines Stabs gebildet ist, wobei ein erstes Ende des Stabes mit einer krümmungsfreien Oberfläche (162) zur magnetischen Koppelung mit dem Standfuß (102) und/oder mit dem Ständerteil (104) gebildet ist, und wobei ein zweites Ende des Stabes eine gekrümmte Oberfläche (164) zur Aufnahme eines Schuhes umfasst.

13. Modularer Garderobenständer (100) nach Anspruch 12, **dadurch gekennzeichnet, dass** in den Schuhhalter (160) eine elektrisch betreibbare Heizung integriert ist, die bei Koppelung mit dem Standfuß (102) und/oder bei Koppelung mit dem Ständerteil (104) elektrisch versorgt ist.

14. Modularer Garderobenständer (100) nach einem der Ansprüche 1 bis 13, **dadurch gekennzeichnet, dass** das Ergänzungsbauteil (200) in Form einer Seilhalterung (166) vorliegt, die aus einem magnetisch mit dem Standfuß (102) und/oder mit dem Ständerteil (104) koppelbaren Zentralteil (168) mit einer Basisplatte (170) gebildet ist, wobei von der Basisplatte (170) zwei Finger (172) hervorstehen, und wobei jeder der Finger (172) gegenüber der Basisplatte (170) unter einem Winkel von zwischen 30 Grad und 50 Grad, insbesondere unter einem Winkel von 45 Grad, hervorstehend gebildet ist.

15. Modularer Garderobenständer (100) nach einem der Ansprüche 1 bis 14, **dadurch gekennzeichnet, dass** der Standfuß (102) auf seiner dem Ständerteil (104) abgewandten Seite mit einer Mehrzahl an Rollen (176) versehen ist, wovon mindestens eine der Rollen (176) mit einer Feststelleinrichtung (178) versehen ist.

## Geänderte Patentansprüche

### Geänderte Patentansprüche gemäss Regel 137(2) EPÜ.

1. Modularer Garderobenständer (100), der mit einem Standfuß (102) und einem sich senkrecht vom Standfuß (102) erstreckenden Ständerteil (104) gebildet ist, wobei das dem Standfuß (102) abgewandte Ende des Ständerteils (104) mit einem Kopfteil (108) zur Aufnahme eines Helmes gebildet ist, wobei ein abseits des Ständerteils (104) vorhandener Bereich des Standfußes (102) und/oder wobei ein abseits des Standfußes (102) vorhandener Bereich des Ständerteils (104) aus einem magnetisierbaren oder magnetischen Material gebildet ist, und wobei mindestens ein magnetisch koppelbares Ergänzungsbauteil (200) zur magnetischen Koppelung mit dem Standfuß (102) und/oder mit dem Ständerteil (104) vorhanden ist,
**dadurch gekennzeichnet, dass** in den Standfuß (102) eine Schublade (106) integriert ist, und dass dem Ständerteil (104) zusätzlich ein sich lediglich einseitig erstreckender Bügel (114) zugeordnet ist, der dafür sorgt, dass ein auf dem Kopfteil (108) aufgenommener Helm nicht abrutschen kann.

2. Modularer Garderobenständer (100) nach Anspruch 1, **dadurch gekennzeichnet, dass** an dem Ständerteil (104) eine sich senkrecht bezüglich dem Ständerteil (104) erstreckende Schiene (110) befestigt oder magnetisch befestigbar ist, die mindestens zwei Befestigungselemente (112) für die Aufnahme einer Hose umfasst.

3. Modularer Garderobenständer (100) nach Anspruch 2, **dadurch gekennzeichnet, dass** die Befestigungselemente (112) zumindest abschnittsweise entlang der Schiene (110) verstellbar sind.

4. Modularer Garderobenständer (100) nach einem der Ansprüche 1 bis 3, **dadurch gekennzeichnet, dass** das Ständerteil (104) werkzeuglos höhenverstellbar ist.

5. Modularer Garderobenständer nach einem der Ansprüche 1 bis 4, **dadurch gekennzeichnet, dass** das Ergänzungsbauteil (200) in Form einer Auflageplatte (126) gebildet ist, die sich senkrecht bezüglich dem Ständerteil (104) erstreckt, wenn die Auflageplatte (126) magnetisch mit dem Ständerteil (104) gekoppelt ist.

6. Modularer Garderobenständer (100) nach einem der Ansprüche 1 bis 5, **dadurch gekennzeichnet, dass** das Ergänzungsbauteil (200) in Form einer Halterung (128) vorliegt, die sich aus einer Standfläche (130), einer sich senkrecht von der Standfläche (130) erstreckenden Rückwand (132), sowie einer sich senkrecht von der Rückwand (132) erstreckeckenden Aufnahmeplatte (134) mit mindestens einer Aufnahmeöffnung (136) gebildet ist, wobei die Rückwand (132) magnetisch mit dem Ständerteil (104) koppelbar ist.

7. Modularer Garderobenständer (100) nach Anspruch 6, **dadurch gekennzeichnet, dass** die Halterung (128) als eine Dosenhalterung (138) gebildet ist, deren Aufnahmeplatte (134) sich im Wesentlichen deckungsgleich parallel zu der Standfläche (130) erstreckt und mindestens zwei der Aufnahmeöffnungen (136) umfasst.

8. Modularer Garderobenständer (100) nach Anspruch 6, **dadurch gekennzeichnet, dass** die Halterung (128) als eine Pflege- und/oder Reinigungsmittelhalterung (142) gebildet ist, deren Aufnahmeplatte (134) sich unvollständig, nur bereichsweise parallel zu der Standfläche (130) erstreckt und lediglich eine einzige Aufnahmeöffnung (136) umfasst.

9. Modularer Garderobenständer (100) nach einem der Ansprüche 1 bis 8, **dadurch gekennzeichnet, dass** das Ergänzungsbauteil (200) in Form einer Handschuhhalterung (144) vorliegt, die eine magnetisch mit dem Ständerteil (104) koppelbare Basis (146) umfasst, und die aus zwei sich v-förmig von der Basis (146) erstreckenden Streben (148) gebildet ist.

10. Modularer Garderobenständer (100) nach einem der Ansprüche 1 bis 9, **dadurch gekennzeichnet, dass** das Ergänzungsbauteil (200) in Form einer Rucksack- und/oder Taschenhalterung (150) vorliegt, die zwei versetzt zueinander angeordnete Basisteile (152) zur magnetischen Koppelung mit dem Ständerteil (104) umfasst, wobei die Basisteile (152) über eine Senkrechtstrebe (154) miteinander verbunden sind, und wobei an einem ersten Ende der Senkrechtstrebe (154) eine Horizontalstrebe (156) angeordnet ist, die zwei gegenüberliegende Enden umfasst, wobei an jedem Ende der Horizontalstrebe (156) eine Seitenstrebe (158) angebracht ist, die sich von einem zweiten Ende der Senkrechtstrebe (154) erstreckt.

11. Modularer Garderobenständer (100) nach einem der Ansprüche 1 bis 10, **dadurch gekennzeichnet, dass** das Ergänzungsbauteil (200) in Form eines Schuhhalters (160) vorliegt, der nach Art eines Stabs gebildet ist, wobei ein erstes Ende des Stabes mit einer krümmungsfreien Oberfläche (162) zur magnetischen Koppelung mit dem Standfuß (102) und/oder mit dem Ständerteil (104) gebildet ist, und wobei ein zweites Ende des Stabes eine gekrümmte Oberfläche (164) zur Aufnahme eines Schuhes umfasst.

12. Modularer Garderobenständer (100) nach Anspruch 11, **dadurch gekennzeichnet, dass** in den Schuhhalter (160) eine elektrisch betreibbare Heizung integriert ist, die bei Koppelung mit dem Standfuß (102) und/oder bei Koppelung mit dem Ständerteil (104) elektrisch versorgt ist.

13. Modularer Garderobenständer (100) nach einem der Ansprüche 1 bis 12, **dadurch gekennzeichnet, dass** das Ergänzungsbauteil (200) in Form einer Seilhalterung (166) vorliegt, die aus einem magnetisch mit dem Standfuß (102) und/oder mit dem Ständerteil (104) koppelbaren Zentralteil (168) mit einer Basisplatte (170) gebildet ist, wobei von der Basisplatte (170) zwei Finger (172) hervorstehen, und wobei jeder der Finger (172) gegenüber der Basisplatte (170) unter einem Winkel von zwischen 30 Grad und 50 Grad, insbesondere unter einem Winkel von 45 Grad, hervorstehend gebildet ist.

14. Modularer Garderobenständer (100) nach einem der Ansprüche 1 bis 13, **dadurch gekennzeichnet, dass** der Standfuß (102) auf seiner dem Ständerteil (104) abgewandten Seite mit einer Mehrzahl an Rollen (176) versehen ist, wovon mindestens eine der Rollen (176) mit einer Feststelleinrichtung (178) versehen ist.
